# EUROPÄISCHE PATENTSCHRIFT

(11) **EP 0 959 218 B1**
(45) Veröffentlichungstag und Bekanntmachung des Hinweises auf die Patenterteilung: **27.10.2004**
(21) Anmeldenummer: 99109140.6
(22) Anmeldetag: 08.05.1999
(51) Int. Cl.: E05F 15/14, E05D 15/06

(54) **Raumtrennwand**
Partition wall
Paroi de séparation

(30) Priorität: 16.05.1998 DE 29808915 U
(43) Veröffentlichungstag der Anmeldung: 24.11.1999
(73) Patentinhaber: Hüppe Form Raumtrennsysteme GmbH, 26133 Oldenburg (DE)
(72) Erfinder: Hoopmann, Harald, 26655 Ocholt (DE)
(74) Vertreter: Schmitz, Hans-Werner, Dipl.-Ing.

(56) Entgegenhaltungen:
- JP-A- 9 268 840
- US-A- 4 437 032
- US-A- 4 976 337
- PATENT ABSTRACTS OF JAPAN vol. 1997, no. 11, 28. November 1997 (1997-11-28) & JP 09 195614 A (OKAMURA CORP), 29. Juli 1997 (1997-07-29)
- PATENT ABSTRACTS OF JAPAN vol. 015, no. 378 (M-1161), 24. September 1991 (1991-09-24) & JP 03 151483 A (NICHIBEI KAIHATSU:KK), 27. Juni 1991 (1991-06-27)
- PATENT ABSTRACTS OF JAPAN vol. 1998, no. 06, 30. April 1998 (1998-04-30) & JP 10 037589 A (TACHIKAWA BLIND MFG CO LTD;FUJI HENSOKUKI CO LTD), 10. Februar 1998 (1998-02-10)
- PATENT ABSTRACTS OF JAPAN vol. 1996, no. 10, 31. Oktober 1996 (1996-10-31) & JP 08 151852 A (OKAMURA CORP), 11. Juni 1996 (1996-06-11)
- PATENT ABSTRACTS OF JAPAN vol. 1998, no. 02, 30. Januar 1998 (1998-01-30) & JP 09 268839 A (OKAMURA CORP), 14. Oktober 1997 (1997-10-14)

## Beschreibung

Die Erfindung betrifft eine versetzbare Raumtrennwand mit verfahrbaren Trennwandelementen, die von Antriebsmitteln angetrieben werden, gemäß dem Oberbegriff des Anspruches 1.

PATENT ABSTRACTS OF JAPAN vol. 015, no. 378 (M-1161), 24. September 1991 (1991-09-24) & JP 03151483 A (NICHIBEI KAIHATSU:KK), 27. Juni 1991 (1991-06-27) und/oder
**JP9268840 A offenbaren**
eine versetzbare Raumtrennwand mit verfahrbaren Trennwandelementen die von Antriebsmitteln angetrieben werden, wobei zumindest ein Teil der Trennwandelemente jeweils eine Entfernungsmeßeinrichtung zur Ermittlung des augenblicklichen Abstandes zu einem Bezugspunkt (dem nächsten Panel oder die Endwand bzw. die STARTPOSITION) aufweist.

Derartige vollautomatisch arbeitende Raumtrennwände sind seit langem bekannt und befinden sich in vielfältiger Form im praktischen Einsatz. Damit die Trennwandelemente automatisch in die gewünschten Positionen, insbesondere zum einen in ihre Aufbaustellung und zum anderen in ihre Parkstellung, zuverlässig und gezielt verfahren werden können, müssen Einrichtungen zur Ermittlung der augenblicklichen Positionen der einzelnen Trennwandelemente vorgesehen sein. Nur dann ist gewährleistet, daß die Anlage erkennt, wo sich die einzelnen Trennwandelemente befinden und wie weit diese ggf. noch bewegt werden müssen, um die gewünschte Position zu erreichen. Hierzu wurden bislang hauptsächlich Inkrementalgeber in Verbindung mit Kettenantrieben verwendet. Auch wenn sich der Einsatz solcher Inkrementalgeber in der Praxis im wesentlichen bewährt hat, sind dieser Technik jedoch Grenzen gesetzt. Insbesondere bei großen Entfernungen ist die Erfassungsgenauigkeit oftmals nicht besonders befriedigend, wodurch der Einsatz der Automatik hinsichtlich der möglichen Funktionen beschränkt wird. Außerdem sind mit den bisher verwendeten Automatiksystemen die Raumtrennwände gewissen konstruktiven Einschränkungen unterworfen, was manchmal hinsichtlich besonders spezieller Einsatzmöglichkeiten von Nachteil sein kann.

Es ist daher Aufgabe der Erfindung, die Automatik flexibler zu gestalten, so daß beliebige Funktionen und Fahrweisen über beliebige Entfernungen mit der gewünschten Genauigkeit vorgebbar sind und der Einbau der Raumtrennwände insoweit keinen konstruktiven Einschränkungen unterworfen ist.

Diese Aufgabe wird mit Hilfe der Erfindung gelöst durch die Merkmale gemaß Anspruch 1.

Die Erfindung schlägt eine vollkommen neue Möglichkeit vor, die Positionen der einzelnen Trennwandelemente zu ermitteln. Für die mit der erfindungsgemäßen Entfernungsmeßeinrichtung versehenen Trennwandelemente wird nämlich deren Position autark ermittelt. Diese neuartige autarke Positionsbestimmungsmöglichkeit bietet verschiedene Vorteile. Zum einen erlaubt sie eine besonders hohe Flexibilität für den vollautomatischen Betrieb; es lassen sich beliebige Funktionen und Fahrweisen realisieren. Zum anderen ist der Aufbau der Raumtrennwand keinen konstruktiven Einschränkungen hinsichtlich der Positionserfassung unterworfen, so daß die erfindungsgemäße Raumtrennwand für die verschiedensten Einsatzzwecke und Einbauorte geeignet ist.

Vorzugsweise übermittelt die Entfernungsmeßeinrichtung den ermittelten augenblicklichen Abstand des zugehörigen Trennwandelementes zum Bezugspunkt an die Antriebsmittel, welche das Trennwandelement in Abhängigkeit von dem ermittelten augenblickliche Abstand zum Bezugspunkt bewegen, wobei die Antriebsmittel das Trennwandelement anhalten, wenn der ermittelte augenblickliche Abstand null ist.

Bei einer Weiterbildung dieser Ausführung verlangsamen die Antriebsmittel die Bewegungsgeschwindigkeit des zugehörigen Trennwandelementes, wenn der ermittelte augenblickliche Abstand zum Bezugspunkt einen vorbestimmten Wert unterschreitet. Auf diese Weise wird ein sanftes Heranfahren an den Bezugspunkt, der gewöhnlich aus einem festen Gegenstand wie beispielsweise einem nächsten Trennwandelement oder Abschlußelement besteht, realisiert, wodurch die Gefahr einer Beschädigung des Trennwandelementes ausgeschlossen wird.

Sofern Steuermittel, die mit den Antriebsmitteln kommunizieren, zur Steuerung der Trennwandelemente in bestimmte Positionen vorgesehen sind, sollte die Entfernungsmeßeinrichtung den ermittelten augenblicklichen Abstand zum Bezugspunkt an diese Steuermittel übermitteln. Vorzugsweise sind mindestens die jeweils eine Entfernungsmeßeinrichtung aufweisenden Trennwandelemente mit diesen Steuermitteln versehen. Alternativ können die Steuermittel aber auch außerhalb der Trennwandelemente angeordnet sein.

Die Erfindung eignet sich insbesondere für diejenigen Trennwandelemente, die mit eigenen Antriebsmitteln versehen sind. Auf diese Weise wird erreicht, daß die Trennwandelemente nicht nur autark ihre Position ermitteln, sondern sich auch völlig autark bewegen können, was besonders vorteilhaft für die angestrebte Realisierung eines vollkommen flexiblen vollautomatischen Betriebes ist.

Bei dem Bezugspunkt, von dem die Entfernungsmeßeinrichtung den augenblicklichen Abstand des zugehörigen Trennwandelementes ermittelt, handelt es sich im Regelfall um ein benachbartes Trennwandelement und/oder einen sonstigen benachbarten Gegenstand wie insbesondere ein feststehendes Abschluß- oder sonstiges Gebäudeteil.

Zur Positionsbestimmung des Trennwandelementes sollte die zugehörige Entfernungsmeßeinrichtung die augenblicklichen Abstände zweckmäßigerweise berührungslos messen.

Gemäß der Erfindung ist vorgesehen, daß am Bezugspunkt mindestens ein Sender zum Aussenden von Signalen, insbesondere als elektromagnetische Wellen oder Schallwellen, vorgesehen ist und die Entfernungsmeßeinrichtung jeweils mindestens einen Empfänger zum Empfangen derartiger Signale und eine Berechnungseinrichtung aufweisen, die aus der Laufzeit der Signale den Abstand zum Bezugspunkt ermittelt.

Zweckmäßigerweise weisen die Entfernungsmeßeinrichtungen jeweils mindestens noch einen Sender zum Aussenden der Signale auf und wirken die Sender und Empfänger im wesentlichen in Bewegungsrichtung der Trennwandelemente. Dabei sollten Sender und Empfänger an mindestens einer Stirnseite der Trennwandelemente angeordnet sein. Somit wird bei dieser Ausführung der Abstand zu einem nächstliegenden Trennwandelement oder einem nächstliegenden sonstigen Stand gemessen, so daß hier der Bezugspunkt vom nächstliegenden Trennwandelement oder dem nächstliegenden sonstigen Gegenstand gebildet wird.

Zur Unterscheidung, ob es sich bei dem nächstliegenden Element um ein verfahrbares Trennwandelement oder einen sonstigen - insbesondere feststehenden - Gegenstand wie ein Abschlußelement handelt, sollten die Sender in den Entfernungsmeßeinrichtungen der Trennwandelemente Signale einer ersten Art und der Sender am sonstigen Gegenstand ein Signal einer zweiten Art aussenden.

Eine weitere gegenwärtig besonders bevorzugte Weiterbildung zeichnet sich dadurch aus, daß die Entfernungsmeßeinrichtung jedes Trennwandelementes zwei Sender und zwei Empfänger aufweist, die zu zwei Paaren aus jeweils einem Sender und einem Empfänger zusammengefaßt sind, von denen das eine Paar im wesentlichen in die eine Bewegungsrichtung und das andere Paar im wesentlichen in die andere Bewegungsrichtung des Trennwandelementes wirkt. Dabei sollte das eine aus einem Sender und einem Empfänger bestehende Paar an der einen Stirnseite und das andere Paar an der entgegengesetzten anderen Stirnseite des zugehörigen Trennwandelements angeordnet sein. Bei dieser Weiterbildung werden an jedem Trennwandelement die Abstände zu den jeweils benachbarten Trennwandelementen auf beiden Seiten bzw. bei dem einem sonstigen Gegenstand wie beispielsweise einem Abschlußelement nächstliegenden Trennwandelement der Abstand zu diesem sonstigen Gegenstand auf der einen Seite und der Abstand zu dem benachbarten Trennwandelement auf der anderen Seite ermittelt.

Die Sender können als Schallwandler zum Aussenden von Ultraschall und die Empfänger als Schallsensoren für den Empfang der Ultraschallwellen ausgebildet sein.

Ferner ist vorzugsweise eine Steuereinrichtung vorgesehen, die ein Triggersignal erzeugt, das mindestens einen Sender aktiviert und von der Entfernungsmeßeinrichtung des benachbarten Trennwandelementes als Referenz zur Ermittlung der Laufzeit der Signale verwendet wird. Das Triggersignal sollte gleichzeitig alle Sender aktivieren, so daß die Positionsbestimmung für alle entsprechenden Trennwandelemente gleichzeitig stattfindet. Dies ist insbesondere für einen zyklischen

Betrieb vorteilhaft, wenn nicht sogar wichtig, um in wiederkehrender zeitlicher Folge die Positionen der einzelnen Trennwandelemente zu ermitteln, was Voraussetzung für eine zuverlässige vollautomatische Fahrweise ist.

Die Steuereinrichtung kann beispielsweise für alle Trennwandelemente gemeinsam vorgesehen und dabei außerhalb dieser angeordnet sein und über einen gemeinsamen Datenbus mit den Entfernungsmeßeinrichtungen der Trennwandelemente kommunizieren. Außerdem kann die Steuereinrichtung zusätzliche Befehle zur Steuerung der Trennwandelemente an die Antriebsmittel dieser Trennwandelemente übermitteln.

Für eine gesicherte Datenübertragung sind zweckmäßigerweise die Entfernungsmeßeinrichtungen der Trennwandelemente an die Steuereinrichtung über Stromschienen angeschlossen, die entlang des Transportweges der Trennwandelemente verlaufen und an denen Schleifkontakte anliegen, die an den Trennwandelementen angeordnet sind.

Nachfolgend wird ein bevorzugtes Ausführungsbeispiel der Erfindung anhand der beiliegenden Zeichnungen näher erläutert. Es zeigen:
- Figur 1: schematisch einen Teil einer Raumtrennwand mit drei Trennwandelementen und einem Abschlußelement;
- Figur 2: ein Blockschaltbild der an jedem Trennwandelement vorgesehenen elektrischen Schaltung; und
- Figur 3: ein Blockschaltbild einer externen Steuereinrichtung.

In Figur 1 ist schematisch ein Teil einer Raumtrennwand mit drei verfahrbaren Trennwandelementen 2, 2' und 2" gezeigt. Da die Trennwandelemente 2, 2' und 2" der dargestellten Raumtrennwand alle den gleichen Aufbau besitzen, sind aus Gründen der Übersichtlichkeit nur die Elemente des gemäß Figur 1 rechten Trennwandelementes 2 - stellvertretend auch für die übrigen Trennwandelemente - mit Bezugszeichen im einzelnen gekennzeichnet.

Die Trennwandelemente sind über Tragorgane 4, die in Figur 1 nur durch einen einfachen Strich angedeutet sind, an einer Führungsschiene 6 aufgehängt. Jedes Trennwandelement weist einen eigenen Antriebsmotor 8 auf, der, wie in Figur 1 erkennbar ist, vorzugsweise im oder am Oberteil des Trennwandelementes angeordnet ist und ein Kraftübertragungsorgan 9 antreibt, so daß sich die Trennwandelemente autark voneinander bewegen können. In Figur 1 ist das Kraftübertragungsorgan 9 als Rolle angedeutet, die sich in Eingriff mit der Führungsschiene 6 befindet. Diese Rolle kann beispielsweise eine der Rollen des Tragorgans 8 sein.

Versorgt wird in der dargestellten Ausführung der Antriebsmotor 8 von einer (nicht dargestellten) externen Spannungsquelle über Schleifkontakte 10, die in Figur 1 nur schematisch durch Striche angedeutet sind. Diese Schleifkontakte 10 sind vorzugsweise an der Oberseite der Trennwandelemente angebracht und befinden sich in Gleiteingriff mit (nicht dargestellten) entsprechenden Schleifschienen, die in der Führungsschiene 6 oder benachbart zu dieser verlaufen und an die die externe Spannungsquelle angeschlossen ist.

Über die Schleifkontakte 10 wird unter anderem ferner eine Entfernungsmeß- und Steuerschaltung 12 versorgt, die in jedem Trennwandelement vorgesehen ist und deren Funktion nachfolgend noch im einzelnen erläutert wird.

An diese Schaltung 12 sind ein erster Schallwandler 14, ein erster Schallsensor 16, ein zweiter Schallwandler 18 und ein zweiter Schallsensor 20 angeschlossen, wie Figur 1 schematisch erkennen läßt. Die Schallwandler 14 und 18, die nach Art eines Lautsprechers arbeiten, erzeugen Ultraschallwellen aufgrund von elektrischen Signalen von der Schaltung 12, während die Schallsensoren 16 und 20, die nach Art eines Mikrofons arbeiten, Ultraschall empfangen und in elektrische Signale umwandeln, die an die Schaltung 12 übermittelt werden. Der Verwendungszweck dieser Schallwandler und Schallsensoren wird nachfolgend noch näher erläutert. Der erste Schallwandler 14 und der erste Schallsensor 16 bilden gemeinsam ein erstes Paar, das an der einen (gemäß Figur 1 rechten) Stirnseite 2a de Trennwandelemente oder in Richtung zu dieser angeordnet ist. Der zweite Schallwandler 18 und der zweite Schallsensor 20 bilden ein zweites Paar, das an der (gemäß Figur 1 linken) anderen Stirnseite 2b der Trennwandelemente bzw. in Richtung zu dieser angeordnet ist. Angemerkt sei an dieser Stelle noch, daß die Schallwandler und Schallsensoren in Bewegungsrichtung der Trennwandelemente ausgerichtet sind, so daß sie in Bewegungsrichtung der Trennwandelemente Ultraschall aussenden bzw. empfangen.

Neben den Trennwandelementen, von denen in Figur 1 drei Trennwandelemente 2, 2' und 2" dargestellt sind und die in ihrer (in den Figuren nicht dargestellten) Aufbaustellung mit ihren Stirnseiten 2a, 2b aneinander liegen, um eine geschlossene Raumtrennwand zu bilden, ist zusätzlich noch mindestens ein stationäres Abschlußelement 22 vorgesehen, an das in der Aufbaustellung der Raumtrennwand das benachbarte Trennwandelement 2 mit seiner Stirnseite 2a anliegt, damit die Raumtrennwand auch zu einem Gebäudeteil geschlossen werden kann. Wie Figur 1 ferner erkennen läßt, ist an diesem Abschlußelement 22 ebenfalls ein Schallwandler 24 befestigt, der ebenfalls wie die Schallwandler und Schallsensoren an den Trennwandelementen in deren Bewegungsrichtung wirkt, also Ultraschall in Bewegungsrichtung des benachbarten Trennwandelementes 2 und somit in Richtung auf deren Stirnseite 2a und den ersten Schallsensor 16 aussendet.

Die Anordnung des Schallwandlers 24 am Abschlußelement 22 sowie der Schallwandler 14 und 18 und der Schallsensoren 16 und 20 an den einzelnen Trennwandelementen kann auch auf andere Weise als zuvor beschrieben realisiert werden, sofern der Schallwandler 24 am Abschlußelement 22 auf den ersten Schallsensor 16 des nächstliegenden bzw. benachbarten Trennwandelementes 2 und jeweils der erste Schallwandler 14 des einen Trennwandelementes auf den zweiten Schallsensor 20 des zur einen (gemäß Figur 1 rechten) Seite benachbarten Trennwandelementes und der zweite Schallwandler 18 auf den ersten Schallsensor 16 des zur anderen (gemäß Figur 1 linken) Seite benachbarten Trennwandelementes gerichtet ist. Demnach empfängt der erste Schallsensor 16 am Trennwandelement 2 den vom Schallwandler 24 am Abschlußelement 22 erzeugten Ultraschall gemäß Pfeil A und der erste Schallsensor 16 an den übrigen Trennwandelementen (z.B. 2') den vom zweiten Schallwandler 18 am zur einen Seite benachbarten Trennwandelement (z.B. 2) erzeugten Ultraschall gemäß Pfeil B, während der vom ersten Schallwandler 14 am Trennwandelement (z.B. 2') erzeugte Schall vom zweiten Schallsensor 20 am benachbarten Trennwandelement (z.B. 2) gemäß Pfeil C empfangen wird.

Wie Figur 1 schließlich noch erkennen läßt, ist ferner eine zentrale Steuereinrichtung 26 vorgesehen, die außerhalb der Trennwandelemente 2, 2', 2" angeordnet und über eine kombinierte Daten-Spannungsversorgungs-Leitung 27 an die (nicht dargestellte) in oder neben der Führungsschiene 6 verlaufende Stromschiene angeschlossen ist.

In Figur 2 ist der Aufbau der in jedem Trennwandelement vorgesehenen Schaltung 12 im einzelnen dargestellt. Diese weist einen Mikrocomputer 28, einen an den Mikrocomputer 28 angeschlossenen kombinierten Digital-Analog- und Analog-Digital-Wandler 30, an dem die Schallwandler 14 und 18 und Schallsensoren 16 und 20 angeschlossen sind, einen an den Mikrocomputer 28 ebenfalls angeschlossenen Motor-Leistungstreiber 32, an den der Antriebsmotor 8 angeschlossen ist, und eine Spannungsversorgungsschaltung 34 auf, die die zuvor erwähnten Schaltungselemente mit der notwendigen Betriebsspannung versorgt.

Der Mikrocomputer 28 steuert über den kombinierten Digital-Analog- und Analog-Digital-Wandler 30 die Schallwandler 14 und 18 zur Erzeugung von Ultraschallsignalen. Die empfangenen Ultraschallsignale werden von den Schallsensoren 16 und 20 in analoge elektrische Signale und vom kombinierten Digital-Analog- und Analog-Digital-Wandler 30 in digitale Signale umgewandelt und an den Mikrocomputer 28 übermittelt, der diese Signale in einer nachfolgend noch näher beschriebenen Weise verarbeitet und unter anderem in Abhängigkeit von diesen Signalen den Antriebsmotor 8 über den Motor-Leistungstreiber 32 steuert.

Der Mikrocomputer 28 erhält externe Steuerdaten über eine Datenleitung 35, die an einen Kontakt 10a angeschlossen ist, welcher Teil der Schleifkontakte 10 ist. Dementsprechend weist die (in den Figuren nicht dargestellte) in oder neben der Führungsschiene 6 verlaufende externe Stromschiene auch eine Datenader auf, die als Datenbus dient und von der Steuereinrichtung 26 über die Datenleitung 27 Steuerdaten erhält. Wie bereits zuvor erwähnt, findet über die externe Stromschiene und die Schleifkontakte 10 auch die Spannungsversorgung statt, so daß die Schleifkontakte 10 ferner einen Massekontakt 10b und einen Spannungsversorgungskontakt 10c aufweisen, an denen in der Schaltung 12 gemäß Figur 2 der Motor-Leistungstreiber 32 und die Spannungsversorgungsschaltung 34 angeschlossen sind. Dementsprechend weist die externe Stromschiene eine Masseader und eine Spannungsversorgungsader auf, die an eine (in den Figuren nicht dargestellte) externe Spannungsquelle angeschlossen sind und mit denen sich die Masse- und Spannungsversorgungskontakte 10b und 10c der Schleifkontakte 10 in Gleiteingriff befinden, während sich der Datenkontakt 10a der Schleifkontakte 10 in Gleiteingriff mit der zugehörigen Datenader der externen Stromschiene befindet, so daß auf diese Weise die entsprechenden elektrischen Verbindungen hergestellt werden.

Im übrigen weist der Mikrocomputer 28 noch weitere Ein- und Ausgänge 36 auf, die zu anderen Zwecken verwendet werden können, auf die vorliegend jedoch nicht näher eingegangen werden soll.

In Figur 3 ist der Aufbau der Steuereinrichtung 26 näher dargestellt. Die Steuereinrichtung 26 weist eine Steuerschaltung 40 und ein daran angeschlossenes Bedientableau 42 auf. An die Steuerschaltung 40, die vorzugsweise einen Mikroprozessor enthält, ist die bereits im Zusammenhang mit Figur 1 erwähnte Datenleitung 27 angeschlossen, die aus drei Adern besteht, nämlich einer Daten-Ader 27a, einer Masseader 27b und einer Spannungsversorgungsader 27c. Die Datenleitung 27 ist an die in oder neben der Führungsschiene 6 verlaufende Stromschiene angeschlossen, was in Figur 3 durch das Bezugszeichen "46" skizziert angedeutet ist. Die Steuerschaltung 40 ist ferner über eine Anschlußleitung 48 an eine (in den Figuren nicht dargestellte) externe Spannungsquelle angeschlossen. Diese Spannungsquelle stellt über die Steuerschaltung 40 und die Spannungsversorgungsader 27c der Datenleitung 27 eine Versorgungsspannung auf der in oder neben der Führungsschiene 6 verlaufenden Stromschiene zur Verfügung. Ferner weist die Steuerschaltung 40 noch sonstige Datenleitungen 50 auf, die eine Kommunikation nach außen und/oder weiteren Zwecken wie beispielsweise einer Vernetzung mit anderen Steuerungen dienen können, auf die jedoch hier nicht näher eingegangen werden soll.

Obwohl in den Figuren im einzelnen nicht dargestellt ist, ist auch der Schallwandler 24 am Abschlußelement 22 an die Steuereinrichtung 26 angeschlossen und wird von dieser gesteuert.

Schließlich können vorzugsweise am Abschlußelement 22 sowie auch an den Stirnseiten 2a, 2b der einzelnen Trennwandelemente (in den Figuren nicht dargestellte) Endschalter angeordnet sein, die an die Steuereinrichtung 26 und/oder den Mikrocomputer 28 der Schaltung in den Trennwandelementen Signale übermitteln, die erkennen lassen, daß die Trennwandelemente stirnseitig aneinander liegen und das 'erste' Trennwandelement 2 gemäß Figur 1 am Abschlußelement 22 anliegt und somit die Raumtrennwand geschlossen ist.

Nachfolgend wird die Funktionsweise der zuvor beschriebenen Vorrichtung näher erläutert.

Da die einzelnen Trennwandelemente mit einem eigenen Antriebsmotor 8 versehen sind, können sich diese unabhängig voneinander entlang der Führungsschiene 6 bewegen. Angesteuert wird der Antriebsmotor 8 jedes Trennwandelementes über den zugehörigen Motor-Leistungstreiber 32 vom Mikrocomputer 28 in der Schaltung 12, und zwar zum einen aufgrund von Steuersignalen, die von der Steuereinrichtung 26 über die Datenleitung 27, die Stromschiene und die Schleifkontakte 10 und die daran angeschlossene Datenleitung 35 übermittelt werden, und zum anderen aufgrund der Signale von den Schallsensoren 16 und 20.

Die Verwendung von Ultraschallwellen, die von den Schallwandlern 14, 18 und 24 erzeugt und ausgesendet und von den Schallsensoren 16 und 20 empfangen werden, dient zur berührungslosen Entfernungsmessung, wobei im dargestellten Ausführungsbeispiel die augenblicklichen Abstände jeweilszwischen benachbarten Trennwandelementen (2, 2', 2" gemäß Figur 1) sowie zwischen dem stationären Abschlußelement 22 und dem nächsten bzw. benachbarten Trennwandelement 2. Dabei ermittelt die Schaltung 12 in jedem Trennwandelement vorzugsweise sowohl den Abstand dieses Trennwandelementes (z.B. 2' gemäß Figur 1) zum nächstliegenden bzw. benachbarten Trennwandelement (z.B. 2 gemäß Figur 1) an der einen Seite bzw. beim Trennwandelement 2 zum Abschlußelement 22 als auch den Abstand zum nächstliegenden bzw. benachbarten Trennwandelement (z.B. 2" gemäß Figur 1) auf der anderen Seite.

Die Abstände ermittelt der Mikrocomputer 28 in der Schaltung 12 aus den Laufzeitunterschieden der Ultraschallwellen. Hierzu muß der Mikrocomputer 28 den Zeitpunkt kennen, an dem der Schallwandler am benachbarten Trennwandelement bzw. der Schallwandler 24 am Abschlußelement 22 zum Aussenden der Ultraschallwellen aktiviert wird. Dies geschieht mit Hilfe der Steuereinrichtung 26, die ein entsprechendes Triggersignal erzeugt, das sowohl an den Mikrocomputer 28 in dem Trennwandelement, dessen Schallwandler aktiviert werden soll, als auch an den Mikrocomputer 28 im benachbarten Trennwandelement übermittelt wird, dessen Schallsensor die von jenem Schallwandler erzeugten Ultraschallwellen empfangen soll. Für die Messung des Abstandes zwischen dem Trennwandelement 2 und dem Abschlußelement 22 wird von der Steuereinrichtung 26 der an diesem Abschlußelement 22 angeordnete Schallwandler 24 entsprechend aktiviert. Aus der Zeitdifferenz zwischen dem Zeitpunkt des Triggersignals, das vorzugsweise aus einem kurzen Impuls besteht, und dem Auftreffen der Ultraschallwellen auf den zugehörigen Schatlsensor ermittelt dann der Mikrocomputer 28 unter Berücksichtigung der Schallgewindigkeit die jeweiligen augenblicklichen Abstände.

Auf diese Weise ist es möglich, daß jedes Trennwandelement autark seine Position bestimmt, wobei als Bezugspunkt die jeweils benachbarten Trennwandelemente sowie das stationäre Abschlußelement 22 dienen. In Abhängigkeit der ermittelten augenblicklichen Abstände steuert der Mikrocomputer 28 im Trennwandelement den zugehörigen Antriebsmotor 8. Werden die Trennwandelemente von einer Parkstellung in eine Aufbaustellung oder umgekehrt verfahren, bewegt der Antriebsmotor 8 das zugehörige Trennwandelement normalerweise mit einer Nenngeschwindigkeit. Stellt jedoch der Mikrocomputer 28 fest, daß der Abstand zum nächsten Trennwandelement oder - im Falle des Trennwandelementes 2 gemäß Figur 1 - zum Abschlußelement 22 abnimmt, erkennt der Mikrocomputer 28, daß sich 'sein' Trennwandelement auf das benachbarte Trennwandelement bzw. - im Falle des Trennwandelementes 2 gemäß Figur 1 - auf das Abschlußelement 22 zubewegt. Unterschreitet der Abstand nun einen vorbestimmten Wert, so steuert der Mikrocomputer 28 den Motor-Leistungstreiber 32 derart, daß der daran angeschlossene Antriebsmotor 8 seine Leistung, also die Antriebsdrehzahl langsam reduziert, wodurch das zugehörige Trennwandelement abgebremst wird, und zwar so, daß das Trennwandelement zum Stillstand kommt, wenn der gemessene augenblickliche Abstand null wird. Damit ist gewährleistet, daß die einzelnen Trennwandelemente in ihrer Aufbaustellung sanft aneinander fahren bzw. das 'erste' Trennwandelement 2 gemäß Figur 1 sanft an das Abschlußelement 22 heranfährt. Das Entsprechende gilt natürlich auch beim Verfahren der Trennwandelemente in Parkstellungen oder sonstige Aufbau- und Betriebsstellungen.

Für den vollautomatischen Betrieb wird vorzugsweise das Triggersignal von der Steuereinrichtung 26 jeweils an die Schaltungen 12 aller Trennwandelemente übermittelt, so daß deren Mikrocomputer 28 gleichzeitig die Abstände ermitteln und zur Steuerung der zugehörigen Antriebsmotoren 8 entsprechend auswerten können, wobei die Erzeugung des Triggersignals zyklisch, beispielsweise im Abstand von 100 ms, stattfinden sollte, um einen kontinuierlichen Betrieb zu realisieren.

Zur Unterscheidung zwischen den verfahrbaren Trennwandelementen einerseits und dem feststehenden Abschlußelement 22 andererseits sollte der Schallwandler 24 am Abschlußelement 22 ein anderes Ultraschallsignal erzeugen als die Schallwandler an den Trennwandelementen. Hierzu werden vorzugsweise die Ultraschallwellen in Form von Impulsreihen erzeugt, wobei die Ultraschallimpulse des Schallwandlers 24 am Abschlußelement 22 eine andere Frequenz als die der Schallwandler 14, 18 an den Trennwandelementen hat.

Neben dem zuvor erwähnten Triggersignal können von der Steuereinrichtung 26 in Abhängigkeit von Eingaben am Bedientableau 42 (Figur 3) weitere Steuersignale erzeugt und an die Schaltungen 12 der Trennwandelemente übermittelt werden, wodurch die Trennwandelemente in verschiedene Betriebszustände bzw. -stellungen gesteuert verfahren werden.

Abschließend sei darauf hingewiesen, daß die zuvor beschriebene Vorrichtung unter anderem auch so modifiziert werden kann, daß die Mikrocomputer 28 der Schaltungen 12 in den einzelnen Trennwandelementen nicht nur die Abstände zum jeweils nächstgelegenen Trennwandelement bzw. Abschlußelement 22 ermitteln, sondern auch zu anderen Trennwandelementen oder sonstigen Gegenständen, die als Bezugspunkt dienen können, sofern dort ein entsprechender Schallwandler vorgesehen ist.

## Patentansprüche

1. Versetzbare Raumtrennwand mit verfahrbaren Trennwandelementen (2, 2', 2"), die von Antriebsmitteln (8) angetrieben werden,
wobei zumindest ein Teil der Trennwandelemente (2, 2', 2") jeweils eine Entfernungsmeßeinrichtung (12 bis 20) zur berührungslosen Ermittlung des augenblicklichen Abstandes zu einem Bezugspunkt aufweist, **dadurch gekennzeichnet, daß** am Bezugspunkt mindestens ein Sender (14, 18, 24) zum Aussenden von Signalen, insbesondere als elektromagnetische Wellen oder Schallwellen, vorgesehen ist und die Entfernungsmeßeinrichtungen (12 bis 20) jeweils mindestens einen Empfänger (16, 20) zum Empfangen derartiger Signale und eine Berechnungseinrichtung (28) aufweisen, die aus der Laufzeit der Signale den Abstand zum Bezugspunkt ermittelt.

2. Raumtrennwand nach Anspruch 1,
**dadurch gekennzeichnet, daß** die Entfernungsmeßeinrichtung (12 bis 20) den ermittelten augenblicklichen Abstand zum Bezugspunkt an die Antriebsmittel (8) übermittelt und die Antriebsmittel (8) das die Entfernungsmeßeinrichtung (12 bis 20) aufweisende Trennwandelement (2, 2', 2") in Abhängigkeit von dem ermittelten augenblicklichen Abstand zum Bezugspunkt bewegen, wobei die Antriebsmittel (8) das Trennwandelement (2, 2', 2") anhalten, wenn der ermittelte augenblickliche Abstand null ist.

3. Raumtrennwand nach Anspruch 2,
**dadurch gekennzeichnet, daß** die Antriebsmittel (8) die Bewegungsgeschwindigkeit des Trennwandelementes (2, 2', 2") verlangsamen, wenn der ermittelte augenblickliche Abstand zum Bezugspunkt einen vorbestimmten Wert unterschreitet.

4. Raumtrennwand nach mindestens einem der Ansprüche 1 bis 3 mit Steuermitteln, die mit den Antriebsmitteln kommunizieren, zur Steuerung der Steuerelemente in bestimmte Positionen,
**dadurch gekennzeichnet, daß** die Entfernungsmeßeinrichtung den ermittelten augenblicklichen Abstand zum Bezugspunkt an die Steuermittel übermittelt.

5. Raumtrennwand nach Anspruch 4,
**dadurch gekennzeichnet, daß** mindestens die jeweils eine Entfernungsmeßeinrichtung (12 bis 20) aufweisenden Trennwandelemente (2, 2', 2") auch mit den Steuermitteln (28) versehen sind.

6. Raumtrennwand nach Anspruch 4,
**dadurch gekennzeichnet, daß** die Steuermittel (26) außerhalb der Trennwandelemente (2, 2', 2") angeordnet sind.

7. Raumtrennwand nach mindestens einem der Ansprüche 1 bis 6,
**dadurch gekennzeichnet, daß** mindestens ein Teil der eine Entfernungsmeßeinrichtung (12 bis 20) aufweisenden Trennwandelemente (2, 2', 2") mit eigenen Antriebsmitteln (8) versehen ist.

8. Raumtrennwand nach mindestens einem der Ansprüche 1 bis 7,
**dadurch gekennzeichnet, daß** die Entfernungsmeßeinrichtung (12 bis 20) jedes Trennwandelementes (2, 2', 2'') den Abstand zum benachbarten Trennwandelement und/oder zu einem sonstigen benachbarten Gegenstand wie insbesondere einem feststehenden Anschlußoder sonstigen Gebäudeteil (22) mißt.

9. Raumtrennwand nach Anspruch 1,
**dadurch gekennzeichnet, daß** die Entfernungsmeßeinrichtungen (12 bis 20) jeweils mindestens noch einen Sender (14, 18) zum Aussenden der Signale aufweisen und die Sender (14, 18) und Empfänger (16, 20) im wesentlichen in Bewegungsrichtung der Trennwandelemente (2, 2', 2") wirken.

10. Raumtrennwand nach Anspruch 9,
**dadurch gekennzeichnet, daß** die Sender (14, 18) in den Entfernungsmeßeinrichtungen (12 bis 20) der Trennwandelemente (2, 2', 2") Signale einer ersten Art aussendet und der Sender am sonstigen Gegenstand (22) ein Signal einer zweiten Art aussendet.

11. Raumtrennwand nach Anspruch 9 oder 10,
**dadurch gekennzeichnet, daß** die Entfernungsmeßeinrichtung (12 bis 20) jedes Trennwandelementes (2, 2', 2") zwei Sender (14, 18) und zwei Empfänger (16, 20) aufweist, die zu zwei Paaren aus jeweils einem Sender und einem Empfänger zusammengefaßt sind, von denen das eine Paar (14, 16) im wesentlichen in die eine Bewegungsrichtung und das andere Paar (18, 20) im wesentlichen in die andere Bewegungsrichtung des Trennwandelementes (2, 2', 2") wirkt.

12. Raumtrennwand nach mindestens einem der Ansprüche 9 bis 11,
**dadurch gekennzeichnet, daß** Sender (14, 18) und Empfänger (16, 20) an mindestens einer Stirnseite (2a, 2b) der Trennwandelemente (2, 2', 2") angeordnet sind.

13. Raumtrennwand nach den Ansprüchen 11 und 12,
**dadurch gekennzeichnet, daß** das eine aus einem Sender und einem Empfänger bestehende Paar (14, 16) an der einen Stirnseite (2a) und das andere Paar (18, 20) an der entgegengesetzten anderen Stirnseite (2b) angeordnet ist.

14. Raumtrennwand nach mindestens einem der Ansprüche 1 bis 13,
**dadurch gekennzeichnet, daß** die Sender (14, 18, 24) als Schallwandler zum Aussenden von Ultraschall und die Empfänger (16, 20) als Schallsensoren für den Empfang der Ultraschallwellen ausgebildet sind.

15. Raumtrennwand nach mindestens einem der Ansprüche 1 bis 14,
**gekennzeichnet durch** eine Steuereinrichtung (26), die ein Triggersignal erzeugt, das mindestens einen Sender (14, 18, 24) aktiviert und von der Entfernungsmeßeinrichtung (12 bis 20) des benachbarten Trennwandelementes (2, 2', 2") als Referenz zur Ermittlung der Laufzeit der Signale verwendet wird.

16. Raumtrennwand nach Anspruch 15,
**dadurch gekennzeichnet, daß** die Steuereinrichtung (26) - vorzugsweise zyklisch - ein Triggersignal erzeugt, das gleichzeitig alle Sender (14, 18, 24) aktiviert.

17. Raumtrennwand nach Anspruch 15 oder 16,
**dadurch gekennzeichnet, daß** die Steuereinrichtung (26) eine für alle Trennwandelemente (2, 2', 2") gemeinsame Steuereinrichtung ist, die außerhalb der Trennwandelemente (2, 2', 2") angeordnet ist und über einen gemeinsamen Datenbus (10, 27) mit den Entfernungsmeßeinrichtungen (12 bis 20) der Trennwandelemente (2, 2', 2") kommuniziert.

18. Raumtrennwand nach den Ansprüchen 7 und 17,
**dadurch gekennzeichnet, daß** die Steuereinrichtung (26) außerdem zusätzliche Befehle zur Steuerung der Trennwandelemente (2, 2', 2") an die Antriebsmittel (8) dieser Trennwandelemente (2, 2', 2") übermittelt.

19. Raumtrennwand nach mindestens einem der Ansprüche 15 bis 18,
**dadurch gekennzeichnet, daß** die Entfernungsmeßeinrichtungen (12 bis 20) der Trennwandelemente (2, 2', 2") an die Steuereinrichtung (26) über Stromschienen (46) angeschlossen sind, die entlang des Transportweges (6) der Trennwandelemente (2, 2', 2") verlaufen und an denen Schleifkontakte (10) anliegen, die an den Trennwandelementen (2, 2', 2") angeordnet sind.

## Claims

1. Displaceable room separating wall having moveable separating wall elements (2, 2', 2") which are driven by drive means (8), wherein at least some of the separating wall elements (2, 2', 2") have in each case a distance measuring device (12 to 20) for contact-free determination of the instantaneous distance from a reference point, **characterised in that** at the reference point, at least one transmitter (14, 18, 24) is provided to transmit signals, in particular as electromagnetic waves or sound waves, and the distance measuring devices (12 to 20) have in each case at least one receiver (16, 20) for receiving such signals and a calculating device (28), which determines the distance from the reference point from the running time of the signals.

2. Room separating wall according to claim 1, **characterised in that** the distance measuring device (12 to 20) conveys the determined instantaneous distance from the reference point to the drive means (8) and the drive means (8) move the separating wall element (2, 2', 2") having the distance measuring device (12 to 20) as a function of the determined instantaneous distance from the reference point, wherein the drive means (8) stop the separating wall element (2, 2', 2") if the determined instantaneous distance is zero.

3. Room separating wall according to claim 2, **characterised in that** the drive means (8) slow down the speed of movement of the separating wall element (2, 2', 2") if the determined instantaneous distance from the reference point does not reach a predetermined value.

4. Room separating wall according to at least one of claims 1 to 3, having control means which communicate with the drive means, for the control of the control elements in certain positions, **characterised in that** the distance measuring device conveys the determined instantaneous distance from the reference point to the control means.

5. Room separating wall according to claim 4, **characterised in that** at least the particular separating wall elements (2, 2', 2") having a distance measuring device (12 to 20) are also provided with the control means (28).

6. Room separating wall according to claim 4, **characterised in that** the control means (26) are arranged outside of the separating wall elements (2, 2', 2").

7. Room separating wall according to at least one of claims 1 to 6, **characterised in that** at least some of the separating wall elements (2, 2', 2") having a distance measuring device (12 to 20) are provided with separate drive means (8).

8. Room separating wall according to at least one of claims 1 to 7, **characterised in that** the distance measuring device (12 to 20) of each separating wall element (2, 2', 2") measures the distance from the adjacent separating wall element and/or from another adjacent object, such as in particular a fixed connection part or other building part (22).

9. Room separating wall according to claim 1, **characterised in that** the distance measuring devices (12 to 20) have in each case at least one further transmitter (14, 18) for transmitting the signals and the transmitters (14, 18) and receivers (16, 20) act essentially in the direction of movement of the separating wall elements (2, 2', 2").

10. Room separating wall according to claim 9, **characterised in that** the transmitters (14, 18) in the distance measuring devices (12 to 20) of the separating wall elements (2, 2', 2") transmit signals of a first type and the transmitter on the other object (22) transmits a signal of a second type.

11. Room separating wall according to claim 9 or 10, **characterised in that** the distance measuring device (12 to 20) of each separating wall element (2, 2', 2") has two transmitters (14, 18) and two receivers (16, 20), which are combined to form two pairs of in each case a transmitter and a receiver, of which one pair (14, 16) acts essentially in the one direction of movement and the other pair (18, 20) acts essentially in the other direction of movement of the separating wall element (2, 2', 2").

12. Room separating wall according to at least one of claims 9 to 11, **characterised in that** transmitters (14, 18) and receivers (16, 20) are arranged on at least one end-face side (2a, 2b) of the separating wall elements (2, 2', 2").

13. Room separating wall according to claims 11 and 12, **characterised in that** the one pair (14, 16) consisting of a transmitter and a receiver is arranged on the one end-face side (2a) and the other pair (18, 20) is arranged on the opposite other end-face side (2b).

14. Room separating wall according to at least one of claims 1 to 13, **characterised in that** the transmitters (14, 18, 24) are designed as electroacoustic transducers for transmitting ultrasound and the receivers (16, 20) are designed as acoustic sensors for receiving the ultrasound waves.

15. Room separating wall according to at least one of claims 1 to 14, **characterised by** a control device (26), which produces a trigger signal, which activates at least one transmitter (14, 18, 24) and is used by the distance measuring device (12 to 20) of the adjacent separating wall element (2, 2', 2") as a reference for determining the running time of the signals.

16. Room separating wall according to claim 15, **characterised in that** the control device (26) produces a trigger signal - preferably cyclically - which activates all transmitters (14, 18, 24) at the same time.

17. Room separating wall according to claim 15 or 16, **characterised in that** the control device (26) is a common control device for all separating wall elements (2, 2', 2"), which is arranged outside the separating wall elements (2, 2', 2") and communicates with the distance measuring devices (12 to 20) of the separating wall elements (2, 2', 2") via a common data bus (10, 27).

18. Room separating wall according to claims 7 and 17, **characterised in that** the control device (26) also conveys additional commands for the control of the separating wall elements (2, 2', 2") to the drive means (8) of these separating wall elements (2, 2', 2").

19. Room separating wall according to at least one of claims 15 to 18, **characterised in that** the distance measuring devices (12 to 20) of the separating wall elements (2, 2', 2") are connected to the control device (26) via current buses (46), which run along the transport path (6) of the separating wall elements (2, 2', 2") and rest on wiping contacts (10) thereof, which are arranged on the separating wall elements (2, 2', 2").

## Revendications

1. Paroi de séparation amovible avec éléments de paroi de séparation mobiles (2, 2', 2"), qui sont entraînés par des moyens d'entraînement (8), au moins une partie des éléments de paroi de séparation (2, 2', 2") présentant chacune une installation télémétrique (12 à 20) pour la détermination sans contact de l'écart actuel par rapport à un point de référence, **caractérisée en ce qu'**il est prévu au niveau du point de référence au moins un émetteur (14, 18, 24) destiné à émettre des signaux, en particulier sous la forme d'ondes électromagnétiques ou sonores, et les installations télémétriques (12 à 20) présentent chacune au moins un récepteur (16, 20) destiné à recevoir lesdits signaux et une installation de calcul (28), qui détermine à partir de la durée des signaux l'écart par rapport au point de référence.

2. Paroi de séparation selon la revendication 1, **caractérisée en ce que** l'installation télémétrique (12 à 20) transmet l'écart actuel déterminé par rapport au point de référence aux moyens d'entraînement (8) et les moyens d'entraînement (8) déplacent l'élément de paroi de séparation (2, 2', 2") présentant l'installation télémétrique (12 à 20) en fonction de l'écart actuel déterminé par rapport au point de référence, les moyens d'entraînement (8) arrêtant l'élément de paroi de séparation (2, 2', 2"), lorsque l'écart actuel déterminé est nul.

3. Paroi de séparation selon la revendication 2, **caractérisée en ce que** les moyens d'entraînement (8) ralentissent la vitesse de déplacement de l'élément de paroi de séparation (2, 2', 2"), lorsque l'écart actuel déterminé par rapport au point de référence n'atteint pas une valeur prédéterminée.

4. Paroi de séparation selon au moins l'une des revendications 1 à 3 avec des moyens de commande, qui communiquent avec les moyens d'entraînement, pour commander les éléments de commande dans certaines positions, **caractérisée en ce que** l'installation télémétrique transmet l'écart actuel déterminé par rapport au point de référence au moyen de commande.

5. Paroi de séparation selon la revendication 4, **caractérisée en ce qu'**au moins les éléments de paroi de séparation (2, 2', 2") présentant chacun une installation télémétrique (12 à 20) sont également pourvus des moyens de commande (28).

6. Paroi de séparation selon la revendication 4, **caractérisée en ce que** les moyens de commande (26) sont situés à l'extérieur des éléments de paroi de séparation (2, 2', 2'').

7. Paroi de séparation selon au moins l'une des revendications 1 à 6, **caractérisée en ce qu'**au moins une partie des éléments de paroi de séparation (2, 2', 2") présentant une installation télémétrique (12 à 20) est pourvue de propres moyens d'entraînement (8).

8. Paroi de séparation selon au moins l'une des revendications 1 à 7, **caractérisée en ce que** l'installation télémétrique (12 à 20) de chaque élément de paroi de séparation (2, 2', 2") mesure l'écart par rapport à l'élément de paroi de séparation adjacent et/ou par rapport à un autre objet adjacent comme en particulier une pièce de connexion fixe ou une autre pièce de construction (22).

9. Paroi de séparation selon la revendication 1, **caractérisée en ce que** les installations télémétriques (12 à 20) présentent chacune au moins encore un émetteur (14, 18) destiné à émettre des signaux et les émetteurs (14, 18) et récepteurs (16, 20) agissent essentiellement dans le sens de déplacement des éléments de paroi de séparation (2, 2', 2").

10. Paroi de séparation selon la revendication 9, **caractérisée en ce que** l'émetteur (14, 18) émet dans les installations télémétriques (12 à 20) des éléments de paroi de séparation (2, 2', 2") des signaux d'un premier type et l'émetteur au niveau de l'autre objet (22) émet un signal d'un second type.

11. Paroi de séparation selon la revendication 9 ou 10, **caractérisée en ce que** l'installation télémétrique (12 à 20) de chaque élément de paroi de séparation (2, 2', 2") présente deux émetteurs (14, 18) et deux récepteurs (16, 20), qui sont regroupés en deux paires de chacune un émetteur et un récepteur, parmi lesquelles l'une des paires (14, 16) agit essentiellement dans l'un des sens de déplacement et l'autre paire (18, 20) agit essentiellement dans l'autre sens de déplacement de l'élément de paroi de séparation (2, 2', 2").

12. Paroi de séparation selon au moins l'une des revendications 9 à 11, **caractérisée en ce que** les émetteurs (14, 18) et récepteurs (16, 20) sont situés sur au moins un côté frontal (2a, 2b) des éléments de paroi de séparation (2, 2', 2").

13. Paroi de séparation selon les revendications 11 et 12, **caractérisée en ce que** l'une des paires composées d'un émetteur et d'un récepteur (14, 16) est située sur l'un des côtés frontaux (2a) et l'autre paire (18, 20) est située sur l'autre côté frontal (2b) opposé.

14. Paroi de séparation selon au moins l'une des revendications 1 à 13, **caractérisée en ce que** les émetteurs (14, 18, 24) sont conçus en tant que transducteurs acoustiques destinés à émettre des ultrasons et les récepteurs (16, 20) sont conçus en tant que détecteurs sonores pour la réception des ondes ultrasonores.

15. Paroi de séparation selon au moins l'une des revendications 1 à 14, **caractérisée par** une installation de commande (26), qui génère un signal déclencheur, qui active au moins un émetteur (14, 18, 24) et qui est utilisé par l'installation télémétrique (12 à 20) de l'élément de paroi de séparation adjacent (2, 2', 2") en tant que référence pour déterminer la durée des signaux.

16. Paroi de séparation selon la revendication 15, **caractérisée en ce que** l'installation de commande (26) génère - de préférence de manière cyclique - un signal déclencheur, qui active simultanément tous les émetteurs (14, 18, 24).

17. Paroi de séparation selon la revendication 15 ou 16, **caractérisée en ce que** l'installation de commande (26) est une installation de commande commune à tous les éléments de paroi de séparation (2, 2', 2"), est située à l'extérieur des éléments de paroi de séparation (2, 2', 2") et communique par l'intermédiaire d'un bus de données commun (10, 27) avec les installations télémétriques (12 à 20) des éléments de paroi de séparation (2, 2', 2").

18. Paroi de séparation selon les revendication 7 et 17, **caractérisée en ce que** l'installation de commande (26) transmet en outre des ordres supplémentaires afin de commander les éléments de paroi de séparation (2, 2', 2") aux moyens d'entraînement (8) de ces éléments de paroi de séparation (2, 2', 2").

19. Paroi de séparation selon au moins l'une des revendications 15 à 18, **caractérisée en ce que** les installations télémétriques (12 à 20) des éléments de paroi de séparation (2, 2', 2") sont connectées à l'installation de commande (26) par le biais de barres conductrices (46), qui s'étendent le long du parcours (6) des éléments de paroi de séparation (2, 2', 2") et auquel sont adjacents des contacts frottants (10), qui sont situés sur les éléments de paroi de séparation (2, 2', 2").
